# EUROPÄISCHE PATENTSCHRIFT

(11) **EP 2 296 885 B1**
(45) Veröffentlichungstag und Bekanntmachung des Hinweises auf die Patenterteilung: **11.09.2013**
(21) Anmeldenummer: 09753667.6
(22) Anmeldetag: 27.05.2009
(51) Int. Cl.: B41F 5/24, B41F 13/004

(54) **DRUCKMASCHINE MIT MEHREREN FARBWERKEN**
PRINTING PRESS WITH SEVERAL INKING UNITS
MACHINE D'IMPRESSION À PLUSIEURS DISPOSITIFS D'ENCRAGE

(30) Priorität: 29.05.2008 DE 102008025993
(43) Veröffentlichungstag der Anmeldung: 23.03.2011
(73) Patentinhaber: Windmöller & Hölscher KG, 49525 Lengerich (DE)
(72) Erfinder: ROGGE, Günter, 49536 Lienen (DE); KOOPMANN, Dietmar, 49536 Lienen (DE); GUNSCHERA, Frank, 49078 Osnabrück (DE)
(86) Internationale Anmeldenummer: PCT/EP2009/003746
(87) Internationale Veröffentlichungsnummer: WO 2009/144012

(56) Entgegenhaltungen:
- DE-A1- 19 755 316
- DE-A1- 19 833 467
- DE-A1-102005 039 782

## Beschreibung

Die Erfindung betrifft eine Druckmaschine nach dem Oberbegriff des Anspruchs 1 sowie ein Verfahren nach dem Oberbegriff des Anspruchs 5.

Druckmaschinen, bei denen mehrere Farbwerke um zumindest einen gemeinsamen Gegendruckzylinder herum angeordnet sind, sind bekannt. Diese Druckmaschinen werden vor allem zum Bedrucken von flexiblen Materialien, beispielsweise für den Verpackungsdruck, verwendet. Dabei liegen diese Materialien auf dem Gegendruckzylinder, so dass sie während des Bedruckens keine Formänderungen erfahren.

Jedes der Farbwerke umfasst zumindest eine Druckwalze und zumindest eine Farbübertragungswalze. Beim Flexodruckverfahren, das oft im Verpackungsdruck genutzt wird, ist diese Farbübertragungswalze eine Rasterwalze, die Druckfarbe aus einem Farbreservoir, beispielsweise aus einer Farbkammerrakel, entnimmt und auf das auf den Druckzylinder aufgebrachte Klischee aufträgt. Von den Klischees wird die Farbe auf den Bedruckstoff übertragen. In den letzten Jahren ging die Entwicklung dahin, jeder einzelnen Walze und jedem Zylinder eines solchen Farbwerkes einen eigenen Antrieb zuzuordnen.

Eine eingangs beschriebene Druckmaschine ist in der DE 10 2005 039 782 A1 beschrieben. Die DE 197 55 316 A1 offenbart eine ähnliche Druckmaschine, bei der jedem Zylinder ein eigener Antrieb zugeordnet ist, wobei die einzelnen Antriebe, auch der des Gegendruckzylinders, alternierend in axialer Richtung versetzt angeordnet sind.

Es sind solche Druckmaschinen bekannt, bei denen acht oder zehn Farbwerke um einen Gegendruckzylinder herum angeordnet sind. Der Gegendruckzylinder ist in der Regel in einem zentralen Maschinengestell drehbar gelagert. Selbstverständlich umfasst der Gegendruckzylinder eine erste und eine zweite Stirnfläche, wobei diese Flächen vertikal verlaufen und parallel zueinander sind. Oft ist im Bereich einer der beiden Stirnseiten der Antrieb für den Gegendruckzylinder angeordnet, weshalb diese Seite als Antriebsseite bezeichnet wird. Im Bereich der anderen Stirnseite ist oft das Bedienpult für das Maschinenpersonal vorgesehen. Diese Seite wird folglich als Bedienseite bezeichnet.

Betrachtet man die Druckmaschine mit Blick auf eine der Stirnseiten des Gegendruckzylinders, so lässt sich die Druckmaschine bzw. das eigentliche Druckwerk gedanklich in zwei Hälften teilen. Man kann sich dazu eine vertikale Ebene vorstellen, die so angeordnet ist, dass sich die Drehachse des Gegendruckzylinders in dieser Ebene befindet. Auf der einen Seite dieser Ebene, also in einer Hälfte, befindet sich zumindest ein erstes Farbwerk und in der zweiten Hälfte zumindest ein zweites Farbwerk.

Bei bekannten Druckmaschinen sind jeweils zwei Farbwerke oft symmetrisch zu der vertikalen Ebene angeordnet und/oder aufgebaut. Daher ist es erforderlich, für jedes dieser beiden Farbwerke unterschiedliche Bauteile vorzusehen, die sich in ihrer Funktionalität nicht unterscheiden, aber eben spiegelbildlich zueinander ausgestaltet sind. Wenn nun auch noch jeweils zwei benachbarte Farbwerke in einer der beiden Hälften unterschiedlich aufgebaut sind, hat dies zur Folge, dass es kaum gleiche Bauteile innerhalb der Druckmaschine gibt. Für eine solche Druckmaschine existiert also eine sehr große Teilezahl, was beispielsweise die Lagerhaltung und die Verwaltung dieser Bauteile aufwändig macht und damit verteuert, Insgesamt führt dies also zum Teil zu hohen Kosten für die Herstellung einer solchen Druckmaschine.

Die DE 198 33 467 A1 zeigt daher eine Offsetdruckmaschine, in der zwei Druckeinheiten um 180° bezüglich einer Vertikalen geschwenkt aufgestellt. Dabei sind auch die den Zylindern zugeordnenten Antriebsmittel geschwenkt angeordnet. Es wird jedoch kein Vorschlag gemacht, wie Rasterwalzen und deren Antriebe anzuordnen, um die Druckmaschine kostengünstiger herzustellen.

Die Aufgabe der vorliegenden Erfindung ist es daher, eine Druckmaschine vorzuschlagen, die kostengünstiger herzustellen ist.

Die Aufgabe wird gelöst durch die Merkmale des Kennzeichens des Anspruchs 1. Demnach ist vorgesehen, dass der Antrieb des Druckzylinders des einen ersten Farbwerks, das in der ersten Hälfte angeordnet ist, auf der ersten Stirnseite des Gegendruckzylinders und der Antrieb des Druckzylinders des einen zweiten Farbwerks, das in der zweiten Hälfte angeordnet ist, auf der zweiten Stirnseite des Gegendruckzylinders angeordnet ist. Weiterhin ist vorgesehen, dass jedes Farbwerk eine mit einem eigenen Antrieb versehene und an den Druckzylinder anstellbare Rasterwalze umfasst, wobei dieser Antrieb an dem Ende der Rasterwalze angeordnet ist, welches dem Ende des Druckzylinder gegenüberliegt, an dem der Antrieb des Druckzylinders angeordnet ist.

Bei Druckmaschinen des Standes der Technik sind alle Antriebe der Druckwalzen auf einer Seite, in der Regel der Antriebsseite, angeordnet, so dass alleine schon unterschiedliche Befestigungselemente für den Antriebsmotor für die beiden Hälften vorgesehen werden mussten. Erfindungsgemäß ist nun vorgesehen, zwei identische Druckwalzen und Antriebe herzunehmen und eine auf der ersten Hälfte beispielsweise so einzubauen, dass der Antrieb auf der Antriebsseite liegt. Die zweite Druckwalze mit dem zugehörigen Antrieb wird nun nicht spiegelbildlich dazu in der zweiten Hälfte angeordnet, sondern um die Hochachse gedreht. Das hat zur Folge, dass sich der Antrieb der zweiten Druckwalze nun auf der Bedienseite befindet. Da in der heutigen Zeit in der Regel die Druckzylinder mittels Kransystemen gewechselt werden, führt die beschriebene Anordnung zu keinen Nachteilen hinsichtlich der Bedienung der Druckmaschine. Die Anordnung führt aber zu dem großen Vorteil, dass nun weniger unterschiedliche Bauteile vorgesehen werden müssen. Die Teilegleichheit innerhalb der Druckmaschine nimmt also zu, was eine effektivere Lagerhaltung und Verwaltung der Bauteile ermöglicht und folglich zur Reduzierung der Kosten führt.

Da weiterhin jedes Farbwerk eine mit einem eigenen Antrieb versehene und an den Druckzylinder anstellbare Rasterwalze umfasst, wobei dieser Antrieb an dem Ende der Rasterwalze angeordnet ist, welches dem Ende des Druckzylinders gegenüberliegt, an dem der Antrieb des Druckzylinders angeordnet ist, bedeutet das, dass die Antriebe für Druckzylinder und Rasterwalze gegenüberliegend angeordnet sind. Auf diese Weise ist unter anderem der Bauraum für die Antriebe nicht beschränkt, so dass diese ausweichend angeordnet werden müssen. Betrachtet man nun zwei Farbwerke, die sich in Bezug auf die beschriebene vertikale Mittelebene gegenüber liegen, so sind die Antriebe der Farbwerkswalzen alternierend angeordnet. Insgesamt können die Farbwerke kompakter gebaut werden, was zu einer weiteren Kostenreduktion führt.

Gemäß einer vorteilhaften Weiterbildung der Erfindung ist vorgesehen, dass funktionelle Bauteile zumindest zweier Farbwerke, von denen ein erstes der ersten Hälfte und ein zweites der zweiten Hälfte des Gegendruckzylinders zugeordnet sind, identisch sind. Zu den genannten funktionellen Bauteilen zählen vor allem die Farbwerkskonsolen, die an den Farbwerkskonsolen angeordneten Linearführungen (beispielsweise Schienen), die entlang dieser Führungen verschiebbaren Lagerböcke, in denen die Walzen bzw. Zylinder gelagert sind, die Bauteile, die an diesen Lagerböcken angeordnet sind, die Antriebe für die Walzen und Zylinder, die Bauteile für die Seitenregistersteuerung, alle Bauteile zur Drehmomentübertragung zwischen Antrieb und Walze bzw. Zylinder (beispielsweise Zahnräder), Arretiermittel zur drehbaren Befestigung der Walzen oder Zylinder an den Lagerböcken. Diese Aufzählung ist nicht abgeschlossen; weitere Bauteile sind denkbar.

Dabei ist unmittelbar klar, dass die Vorteile umso stärker zu Tage treten, je mehr Teile gleich sind.

In einer weiteren vorteilhaften Ausgestaltung der Erfindung sind zumindest zwei Farbwerke, von denen ein erstes der ersten Hälfte und ein zweites der zweiten Hälfte des Gegendruckzylinders zugeordnet sind, identisch. Besonders vorteilhaft ist es, wenn alle Farbwerke der Druckmaschine identisch sind. In diesem Fall kann sogar eine Serienproduktion von Farbwerken stattfinden, ohne bereits bei der Herstellung darauf Rücksicht nehmen zu müssen, an welche Position an der Druckmaschine das Farbwerk montiert wird. Hierdurch werden nicht nur die Lagerkosten für die Bauteile reduziert, sondern der gesamte Herstellungsprozess kann effektiver gestaltet werden, da nun weniger verschiedene Bauteile zum Herstellungsort zugeführt werden müssen.

Weitere Ausführungsbeispiele der Erfindung gehen aus der gegenständlichen Beschreibung und den Ansprüchen hervor.

Die einzelnen Figuren zeigen:
- Fig. 1: Seitenansicht eines Druckwerks einer Zentralzylinderdruckmaschine
- Fig. 2: Ansicht II - II aus Fig. 1

Fig. 1 zeigt eine Seitenansicht einer Druckmaschine 1. Diese Druckmaschine ist als typische Zentralzylinder-Flexodruckmaschine dargestellt. Diese umfasst einen zentralen Gegendruckzylinder 2, der in einem Maschinengestell 3a, 3b drehbar gelagert ist. Der bahnförmige Bedruckstoff 4 wird der Druckmaschine zunächst in Bahnlaufrichtung B zugeführt und durch die Anpresswalze 5 auf den Gegendruckzylinder 2 umgelenkt. Der Gegendruckzylinder dreht in Rotationsrichtung R, so dass der Bedruckstoff 5 nacheinander an den verschiedenen Farbwerken 6a bis 6j vorbeigeführt werden kann, wo er mit jeweils einer Druckfarbe dem Druckmotiv entsprechend bedruckt wird.

Anhand des Farbwerks 6c werden nun einzelne Bauteile eines Farbwerks beschrieben. Die Beschreibung ist auch für alle anderen Farbwerke 6a, 6b und 6d bis 6j gültig. Das Farbwerk 6c umfasst eine vordere Konsole 7c und eine hintere Konsole 8c (siehe Figur 2). Auf oder an diesen Konsolen sind nicht dargestellte Führungselemente, beispielsweise Führungsschienen, angebracht. Mithilfe dieser Führungselemente können die Lagerböcke 9c und 10c in Richtung auf den Gegendruckzylinder 2 verstellt werden, wobei diese Stellbewegung eine Bewegungskomponente in radialer Richtung des Gegendruckzylinders 2 umfasst. Die Stellbewegung der beiden Lagerböcke 9c und 10c kann unabhängig voneinander erfolgen. Hierfür sind an jeder Konsole 7c und 8c entsprechende Antriebe vorgesehen, beispielsweise eine elektromotorisch angetriebene Spindel-Spindelmutterkombination oder ein so genannter Linearmotor. In jedem Lagerbock 9c und 10c ist ein Zapfen 13c und 14c der Druckwalze 15c über passende, aber nicht näher dargestellte Lager drehbar gelagert. In den Lagerböcken 11c und 12c, die sich voneinander unabhängig und vorzugsweise unabhängig von den Lagerböcken 9c und 10c bewegen lassen, ist die Rasterwalze 16c über ihre Zapfen 17c und 18c drehbar gelagert.

Der Druckmaschine lassen sich zwei Seiten zuordnen. Die Seite, die die Seitenansicht gemäß Figur 1 darstellt, wird oft als Bedienseite BS bezeichnet.

Die gegenüber liegende Seite wird entsprechend als Antriebsseite AS bezeichnet (siehe Figur 2).

Die Druckmaschine 1 lässt sich in verschiedene Bereiche aufteilen. In den Figuren 1 und 2 ist eine vertikale Mittelebene 19 eingezeichnet, die die Druckmaschine in eine rechte Hälfte 20 und eine linke Hälfte 21 aufteilt. In jeder Hälfte ist die halbe Anzahl der vorhandenen Farbwerke angeordnet. In der rechten Hälfte 20 sind also die Farbwerke 6a bis 6e und in der linken Hälfte 21 die Farbwerke 6f bis 6j angeordnet. Jeweils zwei sich mit Bezug auf die vertikale Mittelebene gegenüber liegende Farbwerke sind, wenn man die oben beschrlebenen Komponenten betrachtet, symmetrisch aufgebaut. Bei Druckmaschinen des Standes der Technik sind die Farbwerke spiegelsymmetrisch aufgebaut. Bei einer erfindungsgemäßen Druckmaschine sind die Farbwerke dagegen rotationssymmetrisch aufgebaut. Was das bedeutet, wird durch die folgende Beschreibung deutlich.

Erfindungsgemäß äußert sich diese Rotationssymmetrie darin, dass der Antriebsmotor 22c für den Druckzylinder 15c auf der Bedienseite BS der Druckmaschine 1 angeordnet ist, der Antriebsmotor 22h für den Druckzylinder 15h hingegen auf der Antriebsseite AS. Die Farbwerke 6c und 6h, die die Druckzylinder 15c respektive 15h umfassen, sind in Bezug auf die vertikale Mittelebene 20 gegenüber liegend angeordnet.

Der Antriebsmotoren 23a bis 23j der Rasterwalzen 16a bis 16j sind an dem jeweils anderen Enden angeordnet. Ist also der Antriebsmotor eines Druckzylinders beispielsweise auf der Bedienseite angeordnet, so ist der Antriebsmotor der diesem Druckzylinder zugeordneten Rasterwalze auf der Antriebsseite angeordnet.

Dementsprechend sind auch die Antriebe der Rasterwalzen von jeweils sich gegenüber liegenden Farbwerken an gegenüber liegenden Seiten der Druckmaschine angeordnet.

Die Anordnung der Antriebe des Farbwerks 6h ergibt sich also daraus, dass diese Anordnung wie bei dem Farbwerk 6c vorgenommen wird, jedoch gegenüber diesem um 180 Grad um die Rotationsachse 24 gedreht wird. Besonders vorteilhaft ist es, wenn wesentliche Komponenten eines Farbwerks identisch sind und einfach rotationssymmetrisch auf der gegenüber liegenden Seite der Mittelebene 19 angeordnet werden. Diese wesentlichen Komponenten können als funktionelle Komponenten bezeichnet werden. Zwei gegenüberliegende Farbwerke sind, wenn man diese funktionellen Komponenten betrachtet, im Wesentlichen oder sogar vollständig identisch. Es ist jedoch einleuchtend, dass solche Elemente wie Elektrokabel oder Farbzuführschläuche nicht hierunter fallen, da diese vorteilhafterweise zu einer Seite der Druckmaschine, beispielsweise der Antriebsseite, gezogen werden. Etwa Elektrokabel werden in der Regel zu zentral angeordneten Schaltschränken geführt.

Sogar die beiden Teile 3a und 3b des Maschinengestells können rotationssymmetrisch aufgebaut sein. Vorteilhaft ist es auch, wenn jeweils ein Teil des Maschinengestells, 3a oder/und 3b, tatsächlich in eine rechte Hälfte und eine linke Hälfte 21 aufgeteilt wird, wobei diese Hälften dann identisch wären. In diesem Fall könnten zum Bau der Druckmaschine zwei identische Druckmaschinenhälften inklusive der Farbwerke vormontiert und erst später zusammengefügt werden.

| **Bezugszeichenliste** | |
|---|---|
| 1 | Druckmaschine |
| 2 | Zentraler Gegendruckzylinder |
| 3a, 3b | Maschinengestell |
| 4 | Bedruckstoff |
| 5 | Anpresswalze |
| 6a ... 6j | Farbwerk |
| 7a ... 7j | Vordere Konsole |
| 8a ... 8j | Hintere Konsole |
| 9a ... 9j | Lagerbock für den Druckzylinders |
| 10a ... 10j | Lagerbock für den Druckzylinder |
| 11a ... 11j | Lagerbock für die Rasterwalze |
| 12a ... 12j | Lagerbock für die Rasterwalze |
| 13a ... 13j | Zapfen des Druckzylinders |
| 14a ... 14j | Zapfen des Druckzylinders |
| 15a ... 15j | Druckwalze |
| 16a ... 16j | Rasterwalze |
| 17a ... 17j | Zapfen der Rasterwalze |
| 18a ... 18j | Zapfen der Rasterwalze |
| 19 | Vertikale Mittelebene |
| 20 | Rechte Hälfte |
| 21 | Linke Hälfte |
| 22a ... 22j | Antriebsmotor für den Druckzylinder |
| 23a ... 23j | Antriebsmotor für die Rasterwalze |
| 24 | Rotationsachse |
| | |
| B | Bahnlaufrichtung |
| R | Rotationsrichtung |
| AS | Antriebsseite |
| BS | Bedienseite |

## Patentansprüche

1. Druckmaschine (1) mit zumindest einem Gegendruckzylinder (2), der eine erste und eine zweite Stirnseite umfasst und dem zumindest zwei Farbwerke (6a-6j), welche jeweils einen Druckzylinder (15a - 15j) umfassen, zugeordnet sind, wobei die Druckzylinder (15a - 15j) an den Gegendruckzylinder (2) anstellbar und durch jeweils einen Antrieb (22a - 22j) antreibbar sind, wobei die erste und die zweite Stirnseite jeweils einer Bedienseite (BS) und einer Antriebsseite (AS) der Druckmaschine entsprechen,
wobei eine gedachte vertikale Mittelebene (19) den Gegendruckzylinder (2) in eine erste Hälfte und in eine zweite Hälfte aufteilt und wobei ein erstes Farbwerk (6c) der ersten Hälfte (20) des Gegendruckzylinders (2) und ein zweites Farbwerk (6h) der zweiten Hälfte (21) zugeordnet ist,
**dadurch gekennzeichnet,**
- **dass** der Antrieb (22c) des Druckzylinders (15c) des einen ersten Farbwerks (6c), das in der ersten Hälfte (20) zugeordnet ist, auf der ersten Stirnseite (BS) des Gegendruckzylinders (2) und der Antrieb (22h) des Druckzylinders (15h) des einen zweiten Farbwerks (6h), das in der zweiten Hälfte (21) zugeordnet ist, auf der zweiten Stirnseite (AS) des Gegendruckzylinders (2) angeordnet ist und
- **dass** jedes Farbwerk (6a-6j) eine mit einem eigenen Antrieb (23a - 23j) versehene und an den Druckzylinder (15a - 15j) anstellbare Rasterwalze (16a - 16j) umfasst, wobei dieser Antrieb (23a - 23j) an dem Ende der Rasterwalze (16a - 16j) angeordnet ist, welches dem Ende des Druckzylinder (15a - 15j) gegenüberliegt, an dem der Antrieb (22a - 22j) des Druckzylinder (15a - 15j) angeordnet ist.

2. Druckmaschine (1) nach dem vorstehenden Anspruch,
**dadurch gekennzeichnet,**
**dass** jedes Farbwerk (6a-6j) funktionelle Bauteile, wie etwa an einem zentralen Druckmaschinengestell angebrachte Farbwerkskonsolen, umfasst und
**dass** die funktionellen Bauteile zumindest zweier Farbwerke, von denen ein erstes der ersten Hälfte und ein zweites der zweiten Hälfte des Gegendruckzylinders (2) zugeordnet sind, identisch sind.

3. Druckmaschine (1) nach einem der vorstehenden Ansprüche,
**dadurch gekennzeichnet, dass**
zumindest zwei Farbwerke, von denen ein erstes der ersten Hälfte und ein zweites der zweiten Hälfte des Gegendruckzylinders (2) zugeordnet sind, identisch sind.

4. Druckmaschine (1) nach dem vorstehenden Anspruch,
**dadurch gekennzeichnet, dass**
alle Farbwerke (6a-6j) identisch sind.

5. Verfahren zur Herstellung einer Druckmaschine (1) mit zumindest einem Gegendruckzylinder (2), der eine erste und eine zweite Stirnseite umfasst und dem zumindest zwei Farbwerke (6a-6j), welche jeweils einen Druckzylinder (15a-15j) umfassen, zugeordnet werden, wobei die Druckzylinder (15a-15j) an den Gegendruckzylinder (2) anstellbar und durch jeweils einen Antrieb (22a-22j) antreibbar sind, wobei die erste und die zweite Stirnseite jeweils einer Bedienseite (BS) und einer Antriebsseite (AS) der Druckmaschine entsprechen,
wobei eine gedachte vertikale Mittelebene (19) den Gegendruckzylinder (2) in eine erste Hälfte und in eine zweite Hälfte aufteilt und wobei ein erstes Farbwerk (6c) der ersten Hälfte (20) des Gegendruckzylinders (2) und ein zweites Farbwerk (6h) der zweiten Hälfte (21) zugeordnet werden,
**dadurch gekennzeichnet,**
**dass** der Antrieb (22c) des Druckzylinders (15c) des einen ersten Farbwerks (6c), das in der ersten Hälfte (20) angeordnet ist, auf der ersten Stirnseite (BS) des Gegendruckzylinders (2) und der Antrieb (22h) des Druckzylinders (15h) des einen zweiten Farbwerks (6h), das in der zweiten Hälfte (21) angeordnet ist, auf der zweiten Stirnseite (AS) des Gegendruckzylinders (2) angeordnet wird, und
**dass** jedes Farbwerk (6a-6j) mit einer mit einem eigenen Antrieb (23a - 23j) versehenen und an den Druckzylinder (15a - 15j) anstellbaren Rasterwalze (16a - 16j) versehen wird, wobei dieser Antrieb (23a - 23j) an dem Ende der Rasterwalze (16a - 16j) angeordnet wird, welches dem Ende des Druckzylinder (15a - 15j) gegenüberliegt, an dem der Antrieb (22a - 22j) des Druckzylinders (15a - 15j) angeordnet ist.

## Claims

1. Printing press (1) having at least one back-pressure cylinder (2) which comprises a first and a second end side and which is assigned at least two inking units (6a-6j) which in each case comprise an impression cylinder (15a-15j), it being possible for the impression cylinders (15a-15j) to be thrown onto the back-pressure cylinder (2) and to be driven by in each case one drive (22a-22j), the first and the second end side corresponding in each case to an operating side (BS) and a drive side (AS) of the printing press, an imaginary vertical centre plane (19) dividing the back-pressure cylinder (2) into a first half and into a second half, and a first inking unit (6c) being assigned to the first half (20) of the back-pressure cylinder (2) and a second inking unit (6h) being assigned to the second half (21),
**characterized**
- **in that** the drive (22c) of the impression cylinder (15c) of the one first inking unit (6c) which is assigned in the first half (20) is arranged on the first end side (BS) of the back-pressure cylinder (2), and the drive (22h) of the impression cylinder (15h) of the one second inking unit (6h) which is assigned in the second half (21) is arranged on the second end side (AS) of the back-pressure cylinder (2), and
- **in that** each inking unit (6a-6j) comprises an engraved roll (16a-16j) which is provided with a dedicated drive (23a-23j) and can be thrown onto the impression cylinder (15a-15j), the said drive (23a-23j) being arranged at that end of the engraved roll (16a-16j) which lies opposite that end of the impression cylinder (15a-15j), at which the drive (22a-22j) of the impression cylinder (15a-15j) is arranged.

2. Printing press (1) according to the preceding claim, **characterized in that** each inking unit (6a-6j) comprises functional components, such as inking-unit brackets which are attached to a central printing-press frame, and **in that** the functional components of at least two inking units, of which a first is assigned to the first half and a second is assigned to the second half of the back-pressure cylinder (2), are identical.

3. Printing press (1) according to one of the preceding claims, **characterized in that** at least two inking units, of which a first is assigned to the first half and a second is assigned to the second half of the back-pressure cylinder (2), are identical.

4. Printing press (1) according to the preceding claim, **characterized in that** all the inking units (6a-6j) are identical.

5. Method for producing a printing press (1) having at least one back-pressure cylinder (2) which comprises a first and a second end side and which is assigned at least two inking units (6a-6j) which in each case comprise an impression cylinder (15a-15j), it being possible for the impression cylinders (15a-15j) to be thrown onto the back-pressure cylinder (2) and to be driven by in each case one drive (22a-22j), the first and the second end side corresponding in each case to an operating side (BS) and a drive side (AS) of the printing press,
an imaginary vertical centre plane (19) dividing the back-pressure cylinder (2) into a first half and into a second half, and a first inking unit (6c) being assigned to the first half (20) of the back-pressure cylinder (2) and a second inking unit (6h) being assigned to the second half (21),
**characterized**
**in that** the drive (22c) of the impression cylinder (15c) of the one first inking unit (6c) which is arranged in the first half (20) is arranged on the first end side (BS) of the back-pressure cylinder (2), and the drive (22h) of the impression cylinder (15h) of the one second inking unit (6h) which is arranged in the second half (21) is arranged on the second end side (AS) of the back-pressure cylinder (2), and
**in that** each inking unit (6a-6j) comprises an engraved roll (16a-16j) which is provided with a dedicated drive (23a-23j) and can be thrown onto the impression cylinder (15a-15j), the said drive (23a-23j) being arranged at that end of the engraved roll (16a-16j) which lies opposite that end of the impression cylinder (15a-15j), at which the drive (22a-22j) of the impression cylinder (15a-15j) is arranged.

## Revendications

1. Machine d'impression (1) avec au moins un cylindre de contre-pression (2), lequel comprend une première et une seconde face frontale et auquel sont associés au moins deux dispositifs d'encrage (6a-6j), lesquels comprennent respectivement un cylindre d'impression (15a-15j), les cylindres d'impression (15a-15j) pouvant être appliqués contre le cylindre de contre-pression (2) et pouvant être respectivement entraînés par un système d'entraînement (22a-22j), la première et la seconde face frontale correspondant respectivement à une face de commande (BS) et à une face d'entraînement (AS) de la machine d'impression,
un plan médian vertical fictif (19) partageant le cylindre de contre-pression (2) en une première moitié et une seconde moitié et un premier dispositif d'encrage (6c) étant associé à la première moitié (20) du cylindre de contre-pression (2) et un deuxième dispositif d'encrage (6h) à la seconde moitié (21),
**caractérisée en ce que**
- le système d'entraînement (22c) du cylindre d'impression (15c) du premier dispositif d'encrage (6c), lequel est associé à la première moitié (20), est disposé sur la première face frontale (BS) du cylindre de contre-pression (2) et le système d'entraînement (22h) du cylindre d'impression (15h) du deuxième dispositif d'encrage (6h), lequel est associé à la seconde moitié (21), est disposé sur la seconde face frontale (AS) du cylindre de contre-pression (2) et
- **en ce que** chaque dispositif d'encrage (6a-6j) comprend un rouleau tramé (16a-16j) muni d'un système d'entraînement (23a-23j) propre et pouvant être appliqué contre le cylindre d'impression (15a-15j), ce système d'entraînement (23a-23j) étant disposé à l'extrémité du rouleau tramé (16a-16j) qui est située en vis-à-vis de l'extrémité du cylindre d'impression (15a-15j) sur laquelle est disposé le système d'entraînement (22a-22j) du cylindre d'impression (15a-15j).

2. Machine d'impression (1) selon la revendication précédente,
**caractérisée en ce que**
chaque dispositif d'encrage (6a-6j) comprend des composants fonctionnels, tels des consoles de dispositif d'encrage disposées sur un bâti central de machine d'impression, et
**en ce que** les composants fonctionnels d'au moins deux dispositifs d'encrage, un premier d'entre eux étant associé à la première moitié du cylindre de contre-pression (2) et un deuxième à la seconde moitié de celui-ci, sont identiques.

3. Machine d'impression (1) selon l'une des revendications précédentes,
**caractérisée en ce**
**qu'**au moins deux dispositifs d'encrage, un premier d'entre eux étant associé à la première moitié du cylindre de contre-pression (2) et un deuxième à la seconde moitié de celui-ci, sont identiques.

4. Machine d'impression (1) selon la revendication précédente,
**caractérisée en ce que**
tous les dispositifs d'encrage (6a-6j) sont identiques.

5. Procédé pour la fabrication d'une machine d'impression (1) avec au moins un cylindre de contre-pression (2), lequel comprend une première et une seconde face frontale et auquel sont associés au moins deux dispositifs d'encrage (6a-6j), lesquels comprennent respectivement un cylindre d'impression (15a-15j), les cylindres d'impression (15a-15j) pouvant être appliqués contre le cylindre de contre-pression (2) et pouvant être respectivement entraînés par un système d'entraînement (22a-22j), la première et la seconde face frontale correspondant respectivement à une face de commande (BS) et à une face d'entraînement (AS) de la machine d'impression,
un plan médian vertical fictif (19) partageant le cylindre de contre-pression (2) en une première moitié et une seconde moitié et un premier dispositif d'encrage (6c) étant associé à la première moitié (20) du cylindre de contre-pression (2) et un deuxième dispositif d'encrage (6h) à la seconde moitié (21),
**caractérisé en ce que**
le système d'entraînement (22c) du cylindre d'impression (15c) du premier dispositif d'encrage (6c) qui est disposé dans la première moitié (20) est disposé sur la première face frontale (BS) du cylindre de contre-pression (2), et le système d'entraînement (22h) du cylindre d'impression (15h) du deuxième dispositif d'encrage (6h) qui est disposé dans la seconde moitié (21) est disposé sur la seconde face frontale (AS) du cylindre de contre-pression (2), et
**en ce que** chaque dispositif d'encrage (6a-6j) est muni d'un rouleau tramé (16a-15j) muni d'un système d'entraînement (23a-23j) propre et pouvant être appliqué contre le cylindre d'impression (15a-15j), ce système d'entraînement (23a-23j) étant disposé à l'extrémité du rouleau tramé (16a-16j) qui est située en vis-à-vis de l'extrémité du cylindre d'impression (15a-15j) sur laquelle est disposé le système d'entraînement (22a-22j) du cylindre d'impression (15a-15j).
